# EUROPÄISCHE PATENTSCHRIFT

(11) **EP 1 420 140 B1**
(45) Veröffentlichungstag und Bekanntmachung des Hinweises auf die Patenterteilung: **26.05.2004**
(21) Anmeldenummer: 02028619.1
(22) Anmeldetag: 20.12.2002
(51) Int. Cl.: E06B 3/96, G02F 1/13

(54) **Rahmen zur Halterung eines flachen Körpers**
Frame for retaining a flat element
Cadre pour le maintien d'un corps plat

(43) Veröffentlichungstag der Anmeldung: 19.05.2004
(73) Patentinhaber: Innowert Service-Center IN Gesellschaft für Innovation und Kommunikationstechnik mbH, 99610 Sömmerda (DE)
(72) Erfinder: Wellhöfer, Stefan, 99195 Schlossvippach (DE)
(74) Vertreter: Körner, Ekkehard, Dipl.-Ing.

(56) Entgegenhaltungen:
- DE-U- 7 000 649
- FR-A- 2 485 612
- FR-A- 2 529 626
- GB-A- 1 470 841
- US-A- 5 905 550
- US-A1- 2002 063 812
- US-B1- 6 181 390
- PATENT ABSTRACTS OF JAPAN vol. 016, no. 398 (P-1408), 24. August 1992 (1992-08-24) & JP 04 131890 A (SHARP CORP), 6. Mai 1992 (1992-05-06)
- PATENT ABSTRACTS OF JAPAN vol. 1998, no. 03, 27. Februar 1998 (1998-02-27) & JP 09 304755 A (CANON INC), 28. November 1997 (1997-11-28)

## Beschreibung

Die Erfindung betrifft einen Rahmen zur Halterung eines flachen Körpers mit vieleckigem, insbesondere rechteckigem Umriss, wobei der Rahmen aus im wesentlichen geraden Profilholmen besteht, die an ihren Stirnseiten miteinander verbunden sind.

Derartige Rahmen sind seit langem bekannt und werden beispielsweise zur Halterung von elektrischen bzw. elektronischen Geräten eingesetzt. Insbesondere flache Anzeigeelemente wie LCD-Displays oder Plasmadisplays werden in einem Gehäuse angeordnet, das einen Rahmen und eine Rückwand aufweist, wie beispielweise aus der US-6,181,390 bekannt. Hierbei werden entweder geeignete Kunststoffe oder bevorzugt Teile aus leichtem Metall verwendet. Bei der Herstellung des Rahmens wurden die Profilholme bislang direkt oder über Eckwinkelverbinder miteinander verschweißt, verklebt, oder verpresst, um eine sichere Verbindung herzustellen. Dies erfordert einen relativ hohen Arbeits- und Kostenaufwand bei der Montage, und eine Demontage ist ohne Zerstörung des Rahmens nur schwer oder überhaupt nicht möglich.

Aus der DE 70 00 649 U ist ein Rahmen bekannt, insbesondere für Fenster, Türen oder Fertigbauelemente, dessen Rahmenteile ohne Eckwinkelverbinder miteinander verbunden und die durch ein offenes, mit einem Spannschloß verstellbares Spannband verspannt sind. Die Zugänglichkeit zum Spannband ist eingeschränkt, wodurch ein Festzurren oder ein Austauschen des Spannbandes nur mit erhöhtem Aufwand möglich ist.

Den nächstkommenden Stand der Technik bildet die FR-A-2 529 626, die ein Tor oder eine ähnliche Konstruktion beschreibt. Vier umlaufende Hohlprofile sind hier über Eckwinkelverbinder miteinander verbunden und durch ein nicht dehnbares Kabel zusammengespannt. Das Kabel ist hierbei durch Öffnungen in den Eckwinkelverbindern gespannt, wobei es in einem der Eckwinkelverbinder mit seinem als Schlaufe ausgebildeten einen Ende um einen Stift geschlungen ist, und im selben Eckwinkelverbinder mit seinem anderen Ende in eine Haltevorrichtung gequetscht ist, die über eine geeignete Verstelleinrichtung derart nachstellbar ist, daß das Kabel in gewissem Umfang nachgespannt werden kann. Die Profilholme sind nicht von der Innenseite des Rahmens her zugänglich, so daß eine einfache Montage oder ein Austausch des Kabels innerhalb der Profilholme nicht möglich ist.

Der vorliegenden Erfindung liegt daher die Aufgabe zugrunde, einen Rahmen zur Halterung eines flachen Körpers zu schaffen, der mit einfachen Mitteln montierbar und demontierbar ist und der flexibel an die Größe und Form des Körpers angepaßt werden kann, wobei keine Einschränkungen hinsichtlich der Ästhetik auftreten sollen.

Dies wird dadurch erreicht, daß die Profilholme mittels eines umlaufenden Spannelements zusammengehalten sind, das die Profilholme von der Innenseite des Rahmens her miteinander verspannt. Dabei ist im Sinne einer gezielten Kraftübertragung zwischen den Stirnseiten von zwei aneinandergrenzenden Profilholmen jeweils ein Eckwinkelverbinder angeordnet, an dem das Spannelement angreift. An der Innenwandseite jedes Profilholms ist ein Kanal angeordnet, in dem das Spannelement verläuft, wobei das Spannelement von der Innenseite des Rahmens her zugänglich ist, so dass die Montage und Demontage leicht durchführbar ist und gleichzeitig das Spannelement den Einbau des flachen Körpers nicht behindert. Da das Spannelement an der Innenseite des Rahmens angeordnet ist, kann ohne Beeinflussung des optischen Eindrucks eine einfache und gleichzeitig sichere Verbindung zwischen den Profilholmen geschaffen werden, die wieder leicht lösbar ist.

Dadurch, dass jeder Eckwinkelverbinder einen parallel zu den Stirnseiten der angrenzenden Profilholme verlaufenden Hauptsteg aufweist und einen Durchbruch in diesem Hauptsteg aufweist, durch den das Spannelement geführt ist, kann das Spannelement auf einfache Weise ohne weitere Befestigungsmittel am Eckwinkelverbinder angreifen.

Jeder Eckwinkelverbinder weist vorzugsweise mindestens ein Paar von Schenkeln auf, die unter einem Winkel zueinander angeordnet sind, der dem Winkel zwischen den angrenzenden Profilholmen entspricht, und jeder Profilholm weist vorzugsweise einen entsprechenden Kanal auf, in welchen der jeweilige Schenkel eingesteckt ist, wodurch eine sichere Verankerung zwischen den Elementen erzeugt wird.

Vorteilhafterweie weist jeder Schenkel eine Rille zur Aufnahme des Spannelementes auf, die zur besseren Führung des Spannelements dient.

Dadurch, dass jeder Eckwinkelverbinder vorzugsweise mindestens ein Paar von Nasen aufweist, die unter einem Winkel zueinander angeordnet sind, der dem Winkel zwischen den angrenzenden Profilholmen entspricht, und dass jeder Profilholm eine entsprechende Spalte aufweist, in welche die jeweilige Nase eingesteckt ist, wird gewährleistet, dass die Verbindung zwischen Eckwinkelverbinder und Profilholm über die gesamte Höhe des Rahmens gleichmäßig gut ist.

Bevorzugt sind die Profilholme und die Eckwinkeiverbinder aus wärmeleitendem Material gebildet, so dass die vom umfassten Körper erzeugte Wärme auch über den Rahmen abgeführt werden kann.

Jeder Eckwinkelverbinder steht vorzugsweise an seiner Außenwand geringfügig über die Außenwand der angrenzenden Profilholme vor, wodurch scharfe Außenkanten vermieden werden und ein ansprechender optischer Eindruck entsteht.

Bei einem Rahmen mit einem rechteckigen Umriss können die Stirnseiten der Profilholme unter einem Winkel von etwa 45° abgeschrägt sein, so dass die Dicke der Eckwinkelverbinder auf ein Mindestmaß reduziert werden kann.

Weitere Einzelheiten, Merkmale und Vorteile der vorliegenden Erfindung ergeben sich aus der nachfolgenden Beschreibung unter Bezugnahme auf die Zeichnungen. Darin zeigen:
- Fig. 1: eine Ausführungsform eines erfindungsgemäßen Rahmens;
- Fig. 2: eine perspektivische Ansicht eines Eckwinkelverbinders in der Ausführungsform gemäß Fig. 1;
- Fig. 3: einen Querschnitt durch einen Profilholm aus Fig. 1;
- Fig. 4: einen Querschnitt durch den Rahmen gemäß Linie A-A aus Fig. 1; und
- Fig. 5: eine perspektivische Detailansicht einer Eckverbindung des Rahmens aus Fig. 1, wobei ein Profilholm zur besseren Darstellung der mechanischen Ausgestaltung weggelassen wurde.

In Fig. 1 ist eine bevorzugte Ausführungsform des erfindungsgemäßen Rahmens 1 dargestellt. Der Rahmen besteht aus vier Profilholmen 3, die an ihren Stirnseiten unter einem Winkel von 45° abgeschrägt sind und über Eckwinkeiverbinder 5 miteinander verbunden sind. Insgesamt entsteht so eine rechteckige Rahmenform, die zur Aufnahme von elektrischenlelektronischen Geräten ebenso geeignet ist wie etwa für die Ausbildung von Schaltschranktüren und dergleichen. Besonders geeignet erscheint vor allem der Einsatz bei modernen Flachbildschirmen mit LCD-Displays oder Plasmadisplays. Die Profilholme 3 besitzen eine längliche Form, allerdings ist es auch denkbar, mehr als vier Profilholme 3 miteinander zu verbinden, um einen polygonalen Rahmen 1 für besondere Designs zu schaffen. Die Profilholme 3 bestehen aus einem tragfähigen, widerstandsfähigen Material, das möglichst auch wärrneleitend sein sollte, um gegebenenfalls an der Kühlung der vom Rahmen umfassten elektrischen/elektronischen Einheiten unterstützend mitwirken zu können. Ein bevorzugtes Material, das die geforderten Eigenschaften liefert, ist beispielsweise Aluminium. Von Vorteil ist es auch, wenn der Rahmen 1 dicht gegenüber elektromagnetischer Strahlung ist.

Die Eckwinkelverbinder 5 bestehen bevorzugt aus einem harten Kunststoff, der beispielsweise mit Graphitstaub durchmischt ist, um eine bessere Wärmeleitfähigkeit zu erzielen. Ebenso ist der Einsatz von leichten Metallen möglich. Eine genauere Beschreibung der Ausgestaltung der Eckwinkelverbinder 5 wird unter Bezugnahme auf Fig. 2 weiter unten gegeben. Die Verbindung der Rahmenelemente 3, 5 erfolgt durch ein Spannelement 7, das in der dargestellten Ausführungsform an den Eckwinkelverbindern 5 angreift und ringsum in einem Kanal 8 verläuft, der an der Innenwandseite jedes Profilholms 3 ausgebildet ist. Dieser Kanal 8 ist von der Innenseite des Rahmens 1 her zugänglich, so dass von dort eine Bearbeitung des Spannelementes 7 leicht möglich ist, das Spannelement 7 aber dennoch geschützt ist und nicht unnötig viel Platz beansprucht. Das Spannelement 7 ist bevorzugt als Spannband mit hoher Reissfestigkeit, etwa aus Polyester, ausgebildet, allerdings ist auch ein Einsatz von Stahlbändern, Spannseilen oder Spanndrähten denkbar. Das Spannelement 7 kann auch lediglich oder zusätzlich an verschiedenen Punkten direkt an den Profilholmen 3 angreifen.

Wie aus Fig. 2 am besten ersichtlich, weist der Eckwinkelverbinder 5 nach der bevorzugten Ausführungsform des erfindungsgemäßen Rahmens 1 einen Hauptsteg 9 auf, dessen Seitenflächen sich parallel zu den Stirnseiten der angrenzenden Profilholme 3 erstrecken und mit diesen in Kontakt kommen. Im Hauptsteg 9 ist ein Durchbruch 11 gefertigt, der zur Durchführung des Spannelements 7 und somit zur Kraftaufnahme dient. Im oberen Bereich weist der Eckwinkelverbinder 5 zwei unter 90° (bei mehr Profilholmen entsprechend größerer Winkel) zueinander angeordnete Schenkel 13 auf, die auf ihrer nach außen gerichteten Seite eine Rille 15 aufweisen, die zur Aufnahme des Spannelements 7 und dessen Führung zum Durchbruch 11 dienen. Anstelle der beschriebenen Geometrie ist es auch möglich, das Spannelement 7 über eine gesonderte Befestigungsvorrichtung mit den Eckwinkelverbindem 5 zu verbinden. Die Schenkel 13 dienen in jedem Fall zum Einstecken in die Profilholme 3, wie später noch detaillierter beschrieben wird. Zur besseren Stabilisierung und zur Gleichverteilung der Kraftübertragung zwischen Eckwinkelverbindern 5 und Profilholmen 3 weisen die Eckwinkelverbinder 5 bevorzugt weitere Nasen auf, die zum Einstecken in die Profilholme 3 dienen. In der dargestellten bevorzugten Ausführungsform sind zwei Nasen 17 im unteren Bereich des Hauptstegs 9 angeordnet und spannen denselben Winkel auf wie die Schenkel 13. An einem auskragenden Arm 19 am oberen Ende des Eckwinkelverbinders 5 sind zwei weitere Nasen 21 angeordnet, die eine Führungs- und Abstützfunktion bei der Montage des zu tragenden flachen Körpers erfüllen. Die Außenwandseite des Eckwinkelverbinders 5 ist an die Form der Profilholme 3 angepaßt; es ergeben sich hierfür keine geometrischen Beschränkungen, so dass alle möglichen Designwünsche erfüllbar sind.

Der in Fig. 3 im Querschnitt dargestellte Profilholm 3 weist einen Kanal 8 auf, in den ein Schenkel 13 des Eckwinkelverbinders 5 einsteckbar ist. Dieser Kanal 8 ist gleichzeitig zur Aufnahme des Spannelements 7 geeignet und zur Innenseite des Rahmens 1 hin offen, jedoch können auch zwei unterschiedliche Kanäle vorgesehen sein, von denen einer zum Einstecken der Schenkel und der andere zur Aufnahme des Spannelements 7 dient. Der Profilholm 3 weist an seiner Außenseite eine beliebige Form auf, so dass etwa Kühlprofilelemente angeordnet sein können. Im Profilholm 3 sind Spalten 27 entsprechend der Anzahl ihm zugewandter Nasen 17 des Eckwinkelverbinders 5 ausgebildet, die zur Aufnahme der Nasen 17 dienen. Außerdem können Abstandshalterleisten 25 für den einzuführenden flachen Körper an einer nach innen auskragenden Deckplatte 29 am oberen Ende des Profilholms 3 ausgebildet sein.

Der in Fig. 4 dargestellte Querschnitt gemäß Linie A-A aus Fig. 1 zeigt einen Profilholm 3, in den ein Eckwinkelverbinder 5 eingesteckt ist. Dabei steckt der Schenkel 13 des Eckwinkelverbinders 5 im Kanal 8, während die Nase 17 in Spalte 27 steckt. Das Spannelement 7 ist in der Rille 15 geführt und verläuft durch Durchbruch 11. Vorzugsweise steht die Außenwand des Eckwinkelverbinders leicht nach außen über die Außenwand der Profilholme 3 vor, wodurch scharfe Kanten vermieden werden.

In Fig. 5 ist eine perspektivische Detailansicht einer Eckverbindung des Rahmens aus Fig. 1 dargestellt, wobei ein Profilholm zur besseren Darstellung der mechanischen Ausgestaltung weggelassen wurde. Wiederum ist deutlich zu erkennen, wie das Spannband 7 in der Rille 15 des Schenkels 13 zum Durchbruch 11 geführt wird, durch diesen hindurchtritt und auf der anderen Seite über den anderen Schenkel 13 wieder weggeführt wird.

Der Zusammenbau eines erfindungsgemäßen Rahmens 1 erfolgt durch folgende Schritte. Zunächst werden zwei Eckwinkelverbinder 5 in einen Profilholm 3 gesteckt. Daraufhin werden zwei weitere Profilholme 3 auf die vormontierten Eckwinkelverbinder 5 gesteckt. Schließlich wird der letzte Profilholm 3 mit zwei Eckwinkelverbindern 5 versehen und über diese mit dem Rahmengrundgerüst verbunden. Das noch nicht als geschlossenes Band ausgebildete Spannelement 7 wird entweder schon vor dem ersten Arbeitsschritt oder nachträglich in die Rillen 15 der Schenkel 13 eingelegt und durch die Durchbrüche 11 geführt. Wenn die Rahmenelemente 3, 5 ineinanderstecken, wird das Spannband straff gespannt und dessen Enden verbunden, wozu handelsübliche Vorrichtungen verwendet werden können. Dadurch werden die Eckwinkelverbinder 5 zeitgleich in Richtung Rahmeninnenseite gezogen und fest an die Stirnseiten der Profilholme 3 gepresst. Der zu halternde flache Körper wird auf der Rückwand des Gehäuses vormontiert, mit dieser zusammen in den Rahmen eingeführt und dort mit üblichen Methoden befestigt.

Somit wird auf kostengünstige Art und Weise ein Rahmen zur Aufnahme flacher Körper geschaffen, dessen Einzelteile sehr fest und sicher miteinander verbunden sind, der aber auch leicht wieder demontierbar ist.

## Patentansprüche

1. Rahmen (1) zur Halterung eines flachen Körpers mit vieleckigem Umriss, bestehend aus einer der Anzahl der Seiten des Umrisses entsprechenden Anzahl von länglichen, im wesentlichen geraden Profilholmen (3), die an ihren Stirnseiten miteinander verbunden sind und mittels eines umlaufenden Spannelements (7) zusammengehalten sind, wobei zwischen den Stirnseiten von zwei aneinandergrenzenden Profilholmen (3) jeweils ein Eckwinkelverbinder (5) angeordnet ist, an dem das Spannelement (7) angreift, und wobei die Profilholme (3) einen Kanal (8) aufweisen, in dem das Spannelement (7) verläuft,
**dadurch gekennzeichnet, dass**
der Kanal (8) zur Innenseite des Rahmens (1) hin offen ist, so daß das Spannelement (7) von der Innenseite des Rahmens (1) her zugänglich ist, und das Spannelement (7) die Profilholme (3) von der Innenseite des Rahmens (1) her miteinander verspannt.

2. Rahmen (1) nach Anspruch 1, **dadurch gekennzeichnet, dass** jeder Eckwinkelverbinder (5) einen parallel zu den Stirnseiten der angrenzenden Profilholme (3) verlaufenden Hauptsteg (9) aufweist und einen Durchbruch (11) in diesem Hauptsteg (9) aufweist, durch den das Spannelement (7) geführt ist.

3. Rahmen (1) nach Anspruch 1 oder 2, **dadurch gekennzeichnet, dass** jeder Eckwinkelverbinder (5) mindestens ein Paar von Schenkeln (13) aufweist, die unter einem Winkel zueinander angeordnet sind, der dem Winkel zwischen den angrenzenden Profilholmen (3) entspricht, und dass jeder Profilholm (3) einen entsprechenden Kanal (8) aufweist, in welchen der jeweilige Schenkel (13) eingesteckt ist.

4. Rahmen (1) nach Anspruch 3, **dadurch gekennzeichnet, dass** jeder Schenkel (13) eine Rille (15) zur Aufnahme des Spannelementes (7) aufweist.

5. Rahmen (1) nach einem der vorangehenden Ansprüche, **dadurch gekennzeichnet, dass** jeder Eckwinkelverbinder (5) mindestens ein Paar von Nasen (17) aufweist, die unter einem Winkel zueinander angeordnet sind, der dem Winkel zwischen den angrenzenden Profilholmen (3) entspricht, und dass jeder Profilholm (3) eine entsprechende Spalte (27) aufweist, in welche die jeweilige Nase (17) eingesteckt ist.

6. Rahmen (1) nach einem der vorangehenden Ansprüche, **dadurch gekennzeichnet, dass** die Profilholme (3) und die Eckwinkelverbinder (5) aus wärmeleitendem Material gebildet sind.

7. Rahmen (1) nach einem der vorangehenden Ansprüche, **dadurch gekennzeichnet, dass** jeder Eckwinkelverbinder (5) an seiner Außenwand geringfügig über die Außenwand der angrenzenden Profilholme (3) vorsteht.

8. Rahmen (1) nach einem der vorangehenden Ansprüche mit einem rechteckigen Umriss, **dadurch gekennzeichnet, dass** die Stirnseiten der Profilholme (3) unter einem Winkel von etwa 45° abgeschrägt sind.

## Claims

1. Frame (1) for holding a flat body with a polygonal outline, comprising a number of elongated, essentially straight, profiled struts (3) whose end faces are connected to one another and the number of which corresponds to the number of sides of the outline, and are held together by means of a circumferential clamping element (7), with a corner angle connector (5) in each case being arranged between the end faces of two mutually adjacent profiled struts (3), on which corner angle connector (5) the clamping element (7) acts, and with the profiled struts (3) having a channel (8) in which the clamping element (7) runs,
**characterized in that**
the channel (8) is open towards the inside of the frame (1), such that the clamping element (7) is accessible from the inside of the frame (1), and the clamping element (7) braces the profiled struts (3) with respect to one another from the inside of the frame (1).

2. Frame (1) according to Claim 1, **characterized in that** each corner angle connector (5) has a main web (9) which runs parallel to the end faces of the adjacent profiled struts (3) and has an aperture (11) in this main web (9), through which the clamping element (7) is passed.

3. Frame (1) according to Claim 1 or 2, **characterized in that** each corner angle connector (5) has at least one pair of limbs (13) which are arranged at an angle to one another which corresponds to the angle between the adjacent profiled struts (3), and **in that** each profiled strut (3) has a corresponding channel (8), into which the respective limb (13) is inserted.

4. Frame (1) according to Claim 3, **characterized in that** each limb (13) has a groove (15) for holding the clamping element (7).

5. Frame (1) according to one of the preceding claims, **characterized in that** each corner angle connector (5) has at least one pair of tabs (17) which are arranged at an angle to one another which corresponds to the angle between the adjacent profiled struts (3) and **in that** each profiled strut (3) has a corresponding gap (27) into which the respective tab (17) is inserted.

6. Frame (1) according to one of the preceding claims, **characterized in that** the profiled struts (3) and the corner angle connector (5) are formed from thermally conductive material.

7. Frame (1) according to one of the preceding claims, **characterized in that** the outer wall of each corner angle connector (5) projects slightly beyond the outer wall of the adjacent profiled struts (3).

8. Frame (1) according to one of the preceding claims, having a rectangular outline, **characterized in that** the end faces of the profiled struts (3) are inclined at an angle of approximately 45°.

## Revendications

1. Cadre (1) pour le maintien d'un corps plat de contour polygonal composé d'un nombre, correspondant au nombre des côtés du contour, de longerons profilés (3) allongés, essentiellement rectilignes, qui sont assemblés entre eux sur leurs côtés frontaux et maintenus au moyen d'un élément de serrage (7) périphérique, une équerre d'assemblage (5) sur laquelle agit l'élément de serrage (7) étant disposée à chaque fois entre les côtés frontaux de deux longerons profilés (3) limitrophes, et les longerons profilés (3) présentant un canal (8) dans lequel s'étend l'élément de serrage (7), **caractérisé en ce que** le canal (8) est ouvert en direction du côté intérieur du cadre (1) de sorte que l'élément de serrage (7) est accessible à partir du côté intérieur du cadre (1), et que l'élément de serrage (7) serre entre eux les longerons profilés (3) à partir du côté intérieur du cadre (1).

2. Cadre (1) suivant la revendication 1, **caractérisé en ce que** chaque équerre d'assemblage (5) présente une traverse principale (9) s'étendant parallèlement aux côtés frontaux des longerons profilés limitrophes (3) et une percée (11) dans cette traverse principale (9), au travers de laquelle est guidé l'élément de serrage (7).

3. Cadre (1) suivant l'une des revendications 1 et 2, **caractérisé en ce que** chaque équerre d'assemblage (5) présente au moins une paire de branches (13) qui sont disposées l'une par rapport à l'autre sous un angle qui correspond à l'angle entre les longerons profilés limitrophes (3), et que chaque longeron profilé (3) présente un canal (8) correspondant, dans lequel est emmanchée la branche (13) respective.

4. Cadre (1) suivant la revendication 3, **caractérisé en ce que** chaque branche (13) présente une rainure (15) pour recevoir l'élément de serrage (7).

5. Cadre (1) suivant l'une des revendications précédentes, **caractérisé en ce que** chaque équerre d'assemblage (5) présente au moins une paire de taquets (17) qui sont disposés l'un par rapport à l'autre sous un angle qui correspond à l'angle entre les longerons profilés limitrophes (3), et que chaque longeron profilé (3) présente une fente correspondante (27), dans laquelle est emmanché le taquet (17) respectif.

6. Cadre (1) suivant l'une des revendications précédentes, **caractérisé en ce que** les longerons profilés (3) et les équerres d'assemblage (5) sont formés de matériau conducteur de chaleur.

7. Cadre (1) suivant l'une des revendications précédentes, **caractérisé en ce que** chaque équerre d'assemblage (5) dépasse légèrement sur sa paroi extérieure de la paroi extérieure des longerons profilés limitrophes (3).

8. Cadre (1) suivant l'une des revendications précédentes présentant un contour rectangulaire, **caractérisé en ce que** les côtés frontaux des longerons profilés (3) sont chanfreinés sous un angle d'environ 45°.
